# FASCICULE DE BREVET EUROPEEN

(11) **EP 0 236 638 B1**
(45) Date de publication et mention de la délivrance du brevet: **08.05.1991**
(21) Numéro de dépôt: 86400492.4
(22) Date de dépôt: 07.03.1986
(51) Int. Cl.: A62C 37/50, G01M 3/26, A62C 3/08

(54) **Pressostat compensé en température et extincteur à sécurité de fonctionnement équipé d'un tel pressostat.**
Temperaturkompensierter Druckregler und Sicherheitseinrichtung für Feuerlöscher mit einem solchen Druckregler.
Temperature compensated pressure regulator and extinguisher safety device equipped with such a pressure regulator.

(43) Date de publication de la demande: 16.09.1987
(73) Titulaire: DEXAERO, F-92160 Antony (FR)
(72) Inventeur: Sassier, Pierre, F-75008 Paris (FR)
(74) Mandataire: Phan, Chi Quy

(56) Documents cités:
- DE-B- 1 028 886
- US-A- 3 576 412
- US-A- 4 289 207
- US-A- 4 297 687

## Description

La présente invention concerne un pressostat compensé en température et un extincteur à sécurité de fonctionnement. Elle concerne aussi un procédé de remplissage d'un pressostat selon l'invention. Elle trouve application dans le domaine aéronautique de lutte contre le feu dans les appareils par extinction à décharge rapide.

Dans un avion, les ensembles de lutte contre le feu ne jouent jamais qu'une fois et ceci rarement sur toute une flotte d'avions. Ainsi un extincteur a très peu de chances d'être actionné. Mais quand il l'est, il doit fonctionner aussi bien cinq ou dix ans après qu'au jour de sa fabrication. Or les méthodes de fabrication des extincteurs entraînent le risque de fuites à débits très faibles. L'extincteur peut après un temps très long se trouver inutilisable ou inefficace. Pour remédier à cet état, l'art antérieur présente une solution qui consiste à mesurer en permanence la pression interne de l'extincteur et à la comparer à une pression de seuil. Dès que la mesure devient inférieure à la valeur de la pression limite, un microcontact monté sur le capteur fournit un signal d'alarme transmis à la centrale de sécurité de l'avion.

Mais l'extincteur étant soumis à des conditions de température très variables selon le lieu, l'époque et l'altitude, la pression qui règne à l'intérieur de l'extincteur varie aussi selon une loi thermodynamique complexe. D'autre part, les extincteurs dont il est question comportent deux agents gazeux :
- un agent de propulsion comme de l'azote, et
- un agent anti-feu comme du halon.

Or les gaz sont en général miscibles et il faudrait tenir compte de leurs interactions.

Pour remédier à ces problèmes il a déjà été proposé (brevet US 3 576 412) de réaliser un pressostat compensé en température qui comporte une chambre étanche emplie d'un mélange de référence, cette chambre subissant une déformation mécanique en relation avec la différence de pression existant entre la pression du mélange de référence et la pression régnant à l'intérieur d'une capacité à contrôler, cette déformation étant transmise à un dispositif mobile actionnant un dispositif électrique destiné à fournir un signal en relation avec le déplacement du mobile.

Mais le pressostat connu est sensible aux variations de pression de l'atmosphère extérieure.

L'invention remédie à cet inconvénient.

Elle est caractérisée en ce que l'extrémité du mobile du pressostat qui est opposée à l'extrémité actionnant le dispositif électrique est soumise à l'action de la pression régnant dans une chambre d'équilibrage de la pression de l'atmosphère extérieure du pressostat, et en ce que la chambre d'équilibrage est disposée à l'intérieur de la chambre emplie du mélange de référence.

D'autres avantages et caractéristiques de l'invention appraîtront à l'aide de la description et de la figure annexée qui représente en coupe un exemple de réalisation d'un extincteur selon la présente invention.

A la figure, on a représenté la seule partie 1 de l'extincteur qui porte le dispositif pour assurer la sécurité de fonctionnement de l'extincteur. L'enveloppe 2 de l'extincteur comporte un perçage à travers lequel un boîtier 3 est passé. Le boîtier 3 comprend une chambre 4 remplie d'un mélange gazeux dont le comportement thermodynamique en pression et température est semblable à celui contenu dans l'extincteur proprement dit. Le mélange gazeux dans la chambre 4 doit donc présenter une caractéristique pression-température identique à celle des gaz contenus dans l'extincteur. Les deux courbes peuvent être identiques ou obtenues par une simple translation constante. Dans l'exemple de réalisation, le mélange de la chambre 4 est celui contenu dans l'extincteur.

Une particularité de la chambre 4 est qu'elle est parfaitement étanche. Les défauts d'étanchéité d'un extincteur sont souvent provoqués par la technique de fabrication. En effet, les extincteurs haute pression comportent souvent des étanchéïtés par un joint plat. Les fuites très faibles à ce niveau peuvent amener en cinq ans des écarts de pression de dix pour cent environ incompatibles avec les normes de sécurité. La chambre 4 est construite de manière à éviter ces fuites.

Dans l'exemple de réalisation, la chambre 4 est une partie du boîtier 3. Celui-ci comporte un volume 5 qui communique par des orifices 6 , 7 avec l'intérieur de l'extincteur. Le volume 5 est adjacent à la chambre 4. La chambre 4 comporte une paroi 21 , 24 adjacente au volume 5 et supporte donc d'un côté une pression P1 dans la chambre 4 et de l'autre une pression P2 dans le volume 5 et donc dans l'extincteur 1.

Pour mesurer la pression différentielle P1-P2, la paroi 21 , 24 comporte deux parties dont l'une 24 est fixe relativement au volume 5, et l'autre mobile 21. La partie mobile 21 est reliée à la partie fixe 24 par un soufflet 22 par exemple hydroformé en inox du type Calorstat qui sert à la fois d'étanchéité et de ressort de tarage.

On conçoit ainsi que l'axe 30 solidaire de la paroi mobile 21 se déplace d'une quantité fonction de la différence de pression P2-P1 entre les deux compartiments 4 , 5. Comme les mélanges ont le même comportement thermodynamique, cette différence de pression ne dépend pas de la température et le dispositif de sécurité est donc bien compensé en température.

L'arbre 30 est réalisé d'une seule pièce avec la paroi mobile 21 de façon à éviter les problèmes d'étanchéité. Il porte aussi un doigt 9 monté en bout d'arbre 30 sur une butée 11. Le doigt 9 passe à travers un orifice dans un troisième compartiment 31 du boîtier 3. Ce compartiment 31 contient un microcontact 8 qui n'est actionné que pour une course du doigt 9 correspondant à une différence de pression critique.

Dans cette hypothèse, on sait que les fuites de l'extincteur le rendent inutilisable et un générateur 10 émet un signal à une centrale de sécurité montée dans l'avion par exemple.

Dans un exemple de réalisation, il faut que le microcontact 8 travaille dans un environnement proche de celui de l'atmosphère libre, c'est-à-dire de l'atmosphère extérieure à l'extincteur.

Comme l'arbre 30 traverse le boîtier 3 à la séparation entre le volume 5 au second compartiment et le troisième compartiment 31; il faut disposer un moyen d'étanchéité entre ces deux compartiments. On a disposé un soufflet en inox 17 qui ménage une chambre 25 en communication avec le troisième compartiment 31, la chambre 25 entourant l'arbre 30 et le protégeant du contenu de l'extincteur 1.

L'arbre 30 transmet la position du plateau 21. Cette position découle de l'équilibre des forces entre les pressions appliquées sur les sections efficaces des soufflets 17, 22, 23 et des raideurs de ces mêmes soufflets.

Les soufflets 17 et 23 sont soumis à la même pression intérieure (pression dans la chambre 31) de par les sections de passage 12 et 13. Le soufflet 17 est lié rigidement à la partie 18. Le soufflet 23 est lié rigidement à la partie 32. Les parties 18 et 32 sont liées rigidement entre elles. De plus les sections efficaces des soufflets 17 et 23 ayant même valeur, les fluctuations de la pression dans la chambre 31 n'influent pas sur la position du plateau 21.

Si l'extincteur présente une fuite à faible débit entre la chambre P2 à la pression de l'extincteur et la chambre 25 à la pression de l'extérieur, l'arbre 30 remonte jusqu'à déclencher le swich 8. Dans un exemple de réalisation, on a prévu aussi le cas où le soufflet 23 présentait une fuite entre les champbres 14 et 4. Un second microcontact est disposé par exemple sur la butée 32 pour détecter la descente de l'arbre 30 à la fuite du soufflet 23.

A l'interface 19 du boîtier 3 et de l'enveloppe 2 de l'extincteur 1, on fixe le dispositif de sécurité et on dispose un joint plat 20 de manière à assurer l'étanchéïté.

Dans les cas où l'enveloppe 2 est soumise à des essais de réception à très hautes pressions, il n'est pas question de faire subir au dispositif de sécurité de tels efforts. Aussi l'interface 19 est constituée par un filetage afin de rendre le dispositif de sécurité amovible. L'orifice est refermé pendant l'essai par un bouchon fileté correspondant.

Dans un exemple de réalisation, le remplissage de la chambre 4 est assuré par un tube 15. Dans un exemple de réalisation, les remplissages de l'extincteur 1 et de la chambre 4 y assurent les mêmes mélanges thermodynamques (mêmes variations pression température). A la fin du remplissage, le tube est soudé en 16.

En particulier, la caractéristique de l'invention qui fait la pression de remplissage de l'enceinte à controler égale à celle du pressostat évite les risques de fuite à la fermeture 16.

Le remplissage du pressostat avant sa pose sur l'enceinte à controler pose un problème délicat. En effet, le mélange dans la chambre 4 doit avoir un rapport de mélange et une pression parfaitement adaptés et donc déterminés par les caractéristiques du mélange dans l'enceinte à controler. Le remplissage du pressostat peut s'effectuer de la façon suivante: un réservoir de remplissage est d'abord chargé depuis le vide primaire jusqu'à une masse donnée de mélange qui est définie pour obtenir à la fin du remplissage le rapport de mélange et les conditions thermodynamique désirées. Au moins un pressostat est mis au vide primaire et connecté à un robinet d'accès (initialement fermé) au réservoir de remplissage. L'ensemble est placé dans une enceinte climatique portée à une température supérieure égale à la température critique du mélange. On attend ensuite l'équilibre thermodymanique du mélange puis on ouvre le robinet d'accès au réservoir de façon à remplir les thermostats. On attend l'équilibre thermodynamique puis on referme le robinet d'accès et on scelle le tube 15 de remplissage de chaque pressostat qui retourne à la température ambiante. Le cycle est déterminé de manière à ce que la composition molaire et la pression dans le pressostat à la fin du remplissage correspondent à des valeurs désirés.

L'invention s'applique à la surveillance des capacités de stockage de gaz sous pression aussi bien pour des installations embarquées sur des véhicules aériens, spatiaux ou terrestres, que pour des installations fixes comme des réservoirs de stockage de raffineries. En particulier l'invention s'applique aux bouteilles de glonflage des canots pneumatiques de sauvetage embarqués sur les appareils.

Dans un autre mode de réalisation, le pressostat est constitué autour d'un tube de Bourdon plongé dans la capacité à surveiller dont la capacité est rempli du mélange de référence. Le tube est de raideur étalonnée et mobile de manière à entraîner un levier d'actionnement d'un microcontact analogue au contact (8) de manière à engendrer le signal d'alarme avertissant la centrale de sécurité que l'enceinte contrôlée subit une baisse de pression dûe à une fuite. Cette baisse de pression n'est pas dûe à une variation de l'atmosphère extérieure puisque le pressostat est dit compensé en température. A cette fin, le pressostat comporte toujours une chambre d'équilibrage destinée à équilibrer, c'est-à-dire à annuler, les variations de pression de l'atmosphère extérieure du pressostat. Dans le cas d'un pressostat à tube de Bourdon, l'information de chute de pression est transmise à un micro contact à l'intérieur de la capacité à surveiller qui est soumis aux conditions extérieures de pression. La mise en place d'un système d'équilibrage basé sur le principe de celui de la figure supprime l'influence de la pression extérieure sur le système.

Dans un autre mode de réalisation, le microcontact 8 est remplacé par un dispositif électrique qui fournit un signal fonction de la position du mobile 30 c'est-à-dire des pressions agissant sur les parties du pressostat liées au mobile 30. Le signal dérivé est étalonné et fournit en permanence la valeur de la pression différentielle contrôlée.

## Revendications

1. Pressostat compensé en température, comportant une chambre étanche (4) emplie d'un mélange de référence, cette chambre subissant une déformation mécanique en relation avec la différence entre la pression du mélange de référence et la pression régnant à l'intérieur d'une capacité (1) à contrôler, cette déformation étant transmise à un dispositif mobile (30) actionnant un dispositif électrique (8) destiné à fournir un signal en relation avec le déplacement du mobile (30), caractérisé en ce que l'extrémité du mobile (30) qui est opposée à celle coopérant avec le dispositif électrique (8), est soumise à l'action de la pression régnant dans une seconde chambre (14) dans laquelle règne la pression de l'atmosphère extérieure au pressostat et en ce que cette chambre (14) d'équilibrage est disposée à l'intérieur de la chambre étanche (4) emplie du mélange de référence.

2. Pressostat selon la revendication 1, caractérisé en ce que la chambre étanche (4) emplie du mélange de référence est limitée par une paroi déformable (22) au moins dans le sens de déplacement du mobile (30), cette paroi étant en contact avec la pression de la capacité (1) à contrôler.

3. Pressostat selon la revendication 2, caractérisé en ce que la paroi déformable est constituée par un tube de Bourdon dont l'extrémité libre est liée au mobile (30).

4. Pressostat selon la revendication 2, caractérisé en ce que la paroi déformable est constituée par un soufflet (22) lié au mobile (30).

5. Pressostat selon l'une quelconque des revendications précédentes, caractérisé en ce qu'un dispositif électrique détecte une position du mobile (30) correspondant à un fonctionnement incorrect du pressostat quand une fuite a lieu entre les chambres de référence (4) et d'équilibrage (14).

6. Extincteur comportant un agent propulsif et un agent d'extinction sous forme de gaz, caractérisé en ce qu'il est muni d'un pressostat compensé en température selon l'une quelconque des revendications précédentes.

7. Extincteur selon la revendication 6, caractérisé en ce que la chambre étanche (4) du pressostat est remplie du même mélange des deux agents gazeux que l'extincteur (1).

8. Extincteur selon la revendication 7, caractérisé en ce que la chambre (4) du pressostat et l'extincteur (1) sont remplis à la même pression.

9. Extincteur selon la revendication 6, caractérisé en ce que le dispositif mobile (30) du pressostat comporte un arbre (30) se terminant par un doigt (9) coopérant avec le dispositif électrique (8) et une butée (11) pour limiter la course de cet arbre.

10. Extincteur selon la revendication 6, caractérisé en ce que le pressostat comporte un boîtier (3) avec un premier compartiment constituant la chambre étanche (4) emplie du mélange de référence, un second compartiment (5) soumis à la pression régnant à l'intérieur de l'extincteur, et un troisième compartiment (31) contenant le dispositif électrique (8).

11. Extincteur selon les revendications 9 et 10, caractérisé en ce que l'arbre (30) du pressostat traverse par un orifice la séparation entre les deuxième (5) et troisième (31) compartiments dudit pressostat.

12. Extincteur selon la revendication 11, caractérisé en ce que, dans le pressostat, l'étanchéité entre les deuxième (5) et troisième (31) compartiments est assurée par un soufflet (17) fixé, d'une part, à l'orifice de passage de l'arbre (30) et, d'autre part, à cet arbre (30).

13. Extincteur selon la revendication 12, caractérisé en ce que, dans le pressostat, l'arbre (30) est prolongé vers le premier compartiment (4) dans une chambre (14) limitée par un soufflet (23) fixé, d'une part, sur le prolongement de l'arbre (30) et, d'autre part, sur une paroi fixe (32) qui constitue le fond du premier compartiment (4) et en ce qu'un canal (12, 13) met en communication la chambre (25) limitée par le soufflet (17) fixé à l'orifice de passage de l'arbre avec la chambre (14) d'équilibrage de la pression de l'atmosphère extérieure et limitée par ledit soufflet (23) fixé sur le prolongement de l'arbre (30).

14. Extincteur selon la revendication 13, caractérisé en ce que le pressostat comporte un contact électrique destiné à engendrer un signal d'alarme de fonctionnement incorrect de ce pressostat, ce contact étant disposé pour détecter un mouvement de l'arbre (30) vers le fond de la chambre (14) d'équilibrage de la pression de l'atmosphère extérieure du pressostat.

15. Extincteur selon la revendication 10, caractérisé en ce que l'interface (19) entre ledit boîtier (3) du pressostat et la paroi (2) de l'extincteur est constitué par un filetage.

## Claims

1. A temperature-compensated pressure regulator comprising a tight chamber (4) which is filled with a reference mixture and which is submitted to a mechanical deformation in accordance with the difference between the pressure of the reference mixture and the pressure prevailing inside a space (1) to be regulated, this deformation being transmitted to a mobile member (30) acting on a electrical device (8) which is intended to supply a signal in accordance with the displacement of the mobile member (30), characterized in that the end of the mobile member (30) which is opposite to that cooperating with the electrical device (8) is submitted to the action of the pressure prevailing in a second chamber (14) in which the pressure of the atmosphere outside the pressure regulator prevails, and that this equilibration chamber (14) is disposed inside the tight chamber (4) which is filled with the reference mixture.

2. A pressure regulator according to claim 1, characterized in that the tight chamber (4), which is filled with the reference mixture, is limited by a wall (22) which can be deformed at least in the direction of displacement of the mobile member (30), this wall being in contact with the pressure in the space (1) to be regulated.

3. A pressure regulator according to claim 2, characterized in that the deformable wall is constituted by a Bourdon gauge whose free end is connected to the mobile member (30).

4. A pressure regulator according to claim 2, characterized in that the deformable member is constituted by bellows (22) connected to the mobile member (30).

5. A pressure regulator according to any one of the preceding claims, characterized in that an electrical device detects a position of the mobile member (30) corresponding to a malfunction of the regulator when a leak exists between the reference chamber (4) and the equilibration chamber (14).

6. A fire extinguisher comprising a gaseous propellant agent and a gaseous extinction agent, characterized in that it is supplied with a temperature-compensated pressure regulator according to any one of the preceding claims.

7. A fire extinguisher according to claim 6, characterized in that the tight chamber (4) of the pressure regulator is filled with the same mixture of gaseous agents as the extinguisher (1).

8. A fire extinguisher according to claim 7, characterized in that the chamber (4) of the pressure regulator and the fire extinguisher (1) are filled up to the same pressure.

9. A fire extinguisher according to claim 6, characterized in that the mobile member (30) of the pressure regulator comprises a pin (30) whose finger-shaped end (9) cooperates with the electrical device (8) and is supplied with a stop (11) in order to restrict the stroke of this pin.

10. A fire extinguisher according to claim 6, characterized in that the pressure regulator comprises a casing (3) having a first compartment which constitutes the tight chamber (4) and is filled with the reference mixture, a second compartment (5) which is submitted to the pressure prevailing inside the fire extinguisher, and a third compartment (31) containing the electrical device (8).

11. A fire extinguisher according to claims 9 and 10, characterized in that the pin (30) of the pressure regulator passes through an opening in the partition between the second and third compartments (5, 31) of said pressure regulator.

12. A fire extinguisher according to claim 11, characterized in that in the pressure regulator, the tightness between the second and the third compartments (5, 31) is ensured by bellows (17) which are fixed on the one hand to the opening traversed by the pin (30) and on the other hand to this pin (30).

13. A fire extinguisher according to claim 12, characterized in that the pin (30) is extended in the pressure regulator towards the first compartment (4) into a chamber (14) which is limited by bellows (23), these bellows being fixed on the one hand to the pin extension (30) and on the other hand to a stationary wall (32) which constitutes the bottom of the first compartment (4), and that a duct (12, 13) establishes communication between the chamber (25) limited by the bellows (17) fixed to the opening traversed by the pin, and the outside pressure equilibration chamber (14) which is limited by said bellows (23) fixed to the pin extension (30).

14. A fire extinguisher according to claim 13, characterized in that the pressure regulator comprises an electrical contact intended to produce an alarm signal of pressure regulator malfunction, this contact being disposed so as to detect a movement of the pin (30) towards the bottom of the outside pressure equilibration chamber (14) of the pressure regulator.

15. A fire extinguisher according to claim 10, characterized in that the interface (19) between said casing (3) of the pressure regulator and the wall (2) of the fire extinguisher is constituted by a threading.

## Patentansprüche

1. Temperaturkompensierter Druckregler mit einer dichten Kammer (4), die mit einer Bezugsmischung gefüllt ist und eine mechanische Verformung abhängig von der Differenz zwischen dem Druck der Bezugsmischung und den in einem zu regelnden Raum (1) herrschenden Druck erfährt, wobei diese Verformung an ein bewegliches Organ (30) übertragen wird, das eine elektrische Vorrichtung (8) betätigt, die ein von der Verschiebung des beweglichen Organs (30) abhängiges Signal liefern soll, dadurch gekennzeichnet, daß das Ende des beweglichen Organs (30), das dem mit der elektrischen Vorrichtung (8) zusammenwirkenden Ende gegenüberliegt, der Wirkung des in einer zweiten Kammer (14) herrschenden Drucks ausgesetzt ist, in der der Druck der Außenatmosphäre herrscht, und daß diese Ausgleichskammer (14) im Inneren der dichten Kammer (4) angeordnet ist, die mit der Bezugsmischung gefüllt ist.

2. Druckregler nach Anspruch 1, dadurch gekennzeichnet, daß die mit der Bezugsmischung gefüllte dichte Kammer (4) durch eine zumindest in Richtung der Verschiebung des beweglichen Organs (30) verformbare Wand (22) begrenzt ist, die mit dem Druck in dem zu regelnden Raum (1) in Berührung steht.

3. Druckregler nach Anspruch 2, dadurch gekennzeichnet, daß die verformbare Wand aus einer Bourdon-Röhre besteht, deren freies Ende an das beweglieche Organ (30) angeschlossen ist.

4. Druckregler nach Anspruch 2, dadurch gekennzeichnet, daß die verformbare Wand aus einem an das bewegliche Organ (30) angeschlossenen Balg (22) besteht.

5. Druckregler nach einem beliebigen der vorhergehenden Ansprüche, dadurch gekennzeichnet, daß eine elektrische Vorrichtung eine Stellung des beweglichen Organs (30) entsprechend einen Fehlverhalten des Druckreglers erkennt, wenn sich ein Leck zwischen der Bezugskammer (4) und der Ausgleichskammer (14) ausbildet.

6. Feuerlöscher der ein Treibmittel und ein gasförmiges Löschmittel enthält, dadurch gekennzeichnet, daß er einen temperaturkompensierten Druckregler nach einem beliebigen der vorhergehenden Ansprüche enthält.

7. Feuerlöscher nach Anspruch 6, dadurch gekennzeichnet, daß die dichte Kammer (4) des Druckreglers mit derselben Mischung aus gasförmigem Treibmittel und gasförmigem Löschmittel wie der Feuerlöscher (1) gefüllt ist.

8. Feuerlöscher nach Anspruch 7, dadurch gekennzeichnet, daß der Druck in der Kammer (4) des Druckreglers dem Druck im Feuerlöscher (1) gleicht.

9. Feuerlöscher nach Anspruch 6, dadurch gekennzeichnet, daß das bewegliche Organ (30) des Druckreglers einen Stößel (30) mit einem Finger (9) an der Spitze aufweist, der mit der elektrischen Vorrichtung (8) und einem Anschlag (11) zur Hubbegrenzung des Stößels zusammenwirkt.

10. Feuerlöscher nach Anspruch 6, dadurch gekennzeichnet, daß der Druckregler ein Gehäuse (3) mit einem mit der Bezugsmischung gefüllten und die dichte Kammer (4) bildenden ersten Abteil, einem dem im Inneren des Feuerlöschers herrschenden Druck ausgesetzten zweiten Abteil (5) und einem dritten Abteil (31) aufweist, das die elektrische Vorrichtung (8) enthält.

11. Feuerlöscher nach den Ansprüchen 9 und 10, dadurch gekennzeichnet daß der Stößel (30) des Druckreglers durch eine Öffnung die Trennwand zwischen dem zweiten und dem dritten Abteil (5, 31) des Druckreglers durchdringt.

12. Feuerlöscher nach Anspruch 11, dadurch gekennzeichnet, daß die Abdichtung zwischen dem zweiten Abteil (5) und dem dritten Abteil (31) im Druckregler durch einen Balg (17) bewirkt wird, der einerseits an der Öffnung für den Durchtritt des Stößels (30) und andererseits an diesem Stößel (30) befestigt ist.

13. Feuerlöscher nach Anspruch 12, dadurch gekennzeichnet, daß der Stößel (30) des Druckreglers in Richtung auf das erste Abteil (4) bis in eine Kammer (14) verlängert ist, die durch einen Balg (23) begrenzt wird, wobei dieser Balg einerseits an der Verlängerung des Stößels (30) und andererseits an einer festen Wand (32) befestigt ist, die den Boden des ersten Abteils (4) bildet, und daß ein Kanal (12, 13) die durch den an der Stößeldurchtrittsöffnung befestigten Balg (17) begrenzte Kammer (25) mit der Außenatmosphäre-Ausgleichskammer (14) in Verbindung bringt, die von den auf der Verlängerung des Stößels (30) sitzenden Balg (23) begrenzt wird.

14. Feuerlöscher nach Anspruch 13, dadurch gekennzeichnet, daß der Druckregler einen elektrischen Kontakt aufweist, der ein Alarmsignal bei einem unkorrekten Betrieb des Druckreglers liefern soll und so angeordnet ist, daß er eine Bewegung des Stößels (30) in Richtung auf den Boden der Außenatmosphäre-Ausgleichskammer (14) des Druckreglers erfaßt.

15. Feuerlöscher nach Anspruch 10, dadurch gekennzeichnet, daß im Übergang zwischen dem Gehäuse (3) des Druckreglers und der Wand (2) des Feuerlöschers ein Gewinde (1) ausgebildet ist.
